# FASCICULE DE BREVET EUROPEEN

(11) **EP 0 637 647 B1**
(45) Date de publication et mention de la délivrance du brevet: **17.09.1997**
(21) Numéro de dépôt: 94401665.8
(22) Date de dépôt: 20.07.1994
(51) Int. Cl.: E01D 2/04, E01D 21/00

(54) **Elément de structure pour réaliser une structure allongée mixte à section transversale du type en caisson, procédé pour la mise en oeuvre de cet élément, et structure allongée réalisée par la mise en oeuvre de ce procédé**
Element zur Herstellung von langgestreckten zusammengesetzten Strukturen wie Kastenträger, Verfahren zur Anwendung dieses Elements und nach diesem Verfahren hergestellte langgestreckte Struktur
Element for the construction of composite elongated box beam like structures, method for using the element and elongated structure manufactured by this method

(30) Priorité: 04.08.1993 FR 9309625
(43) Date de publication de la demande: 08.02.1995
(73) Titulaire: CAMPENON BERNARD SGE, F-92851 Rueil Malmaison (FR)
(72) Inventeur: Lebon, Jean-Daniel c/o C.B.F. Joint Venture, Mei-foo Kwai-chung New Territories (HK)
(74) Mandataire: Derambure, Christian

(56) Documents cités:
- EP-A- 0 283 383
- TRAVAUX, no.636, Octobre 1988, PARIS, FR, pages 67-80, COMBAULT ET AL. "VIADUC DU VALLON DE MAUPRE, A CHAROLLES"
- TRAVAUX, no.597, Mars 1985, PARIS, FR, pages 20-34, VIRLOGEUX "BILAN DE LA POLITIQUE D'INNOVATION DANS LE DOMAINE DES OUVRAGES D'ART"

## Description

La présente invention concerne un élément de structure pour réaliser, par éléments de structure successifs, une structure allongée mixte de section transversale du type en caisson comportant un hourdis supérieur et un hourdis inférieur en béton reliés l'un à l'autre sur toute leur longueur par au moins deux poutres métalliques.

La présente invention concerne également un procédé pour la mise en oeuvre de l'élément de structure précité afin de construire une structure allongée mixte de section transversale du type en caisson par éléments de structure successifs assemblés l'un à la suite de l'autre, ainsi qu'une structure allongée mixte réalisée par la mise en oeuvre de ce procédé.

On connaît de nombreux exemples d'éléments de poutre métallique, de procédés et de structures allongées mixtes des types précités.

Dans la présente invention, on va décrire des structures allongées mixtes constituées par des poutres de ponts routiers ou ferroviaires, s'étendant essentiellement selon une direction principale. Il est bien entendu que la présente invention s'applique également aux structures allongées mixtes s'étendant selon deux directions principales perpendiculaires, par exemple à des dalles comportant plusieurs poutres du type précité juxtaposées, ou à deux dalles parallèles reliées l'une à l'autre par plusieurs poutres métalliques parallèles.

On connaît ainsi des poutres de ponts à structure mixte du type en caisson comportant deux hourdis en béton reliés par des poutres métalliques dont l'âme est constituée de tôles planes fixées bout à bout.

On connaît également, d'après le EP-A-0 283 383, une poutre de pont du type en caisson comportant deux hourdis réunis par deux poutres métalliques dont l'âme est constituée de tôles plissées fixées bout à bout.

Pour ces deux types de structure, les semelles et les âmes des éléments de poutre sont reliées respectivement les unes aux autres, par exemple par soudage avant la coulée du béton des hourdis ou éléments de hourdis correspondants, et les opérations d'assemblage des poutres métalliques et les opérations de réalisation et d'assemblage des hourdis en béton sont effectuées les unes après les autres. Le rythme de travail des équipes spécialisées respectivement dans les travaux de soudure et dans les travaux de béton est donc irrégulier, et la durée de construction de la structure concernée est longue.

Le but de la présente invention est de remédier aux inconvénients des éléments de poutre métallique, procédés et structures allongées mixtes connus, et de proposer un élément de poutre métallique et un procédé nouveaux des types précités permettant de réduire le coût et la durée de réalisation d'une structure allongée mixte ainsi qu'une structure allongée mixte réalisée par la mise en oeuvre de ce procédé.

Suivant l'invention, l'élément de structure du type précité est caractérisé en ce qu'il comporte au moins deux éléments de poutre métalliques, un tronçon de hourdis supérieur et un tronçon de hourdis inférieur, en ce que chaque élément de poutre métallique comporte un tronçon d'âme, fixé le long de ses bords longitudinaux respectivement à un tronçon de semelle supérieure et à un tronçon de semelle inférieure, les tronçons de semelles supérieure et inférieure étant fixés respectivement au tronçon de hourdis supérieur et au tronçon de hourdis inférieur et en ce que chaque tronçon de semelle dudit élément de poutre métallique comporte sur sa surface extérieure opposée au tronçon d'âme des éléments de connexion adaptés à être noyés dans du béton et reliant les tronçons de semelles au béton du hourdis correspondant, le nombre, les dimensions et les positions desdits éléments de connexion d'un tronçon de semelle étant prédéterminés de façon telle que lesdits éléments sont capables de supporter les efforts d'entraînement dudit tronçon de semelle par le béton du tronçon de hourdis correspondant du même élément de structure, au cours des déformations prévues pour ladite structure.

Cette nouvelle structure est à comparer à la structure classique connue dans laquelle chaque semelle est continue d'un bout à l'autre de la structure et est reliée au hourdis en béton correspondant essentiellement à ses extrémités par des éléments de connexion. Des efforts importants sont donc transmis par le hourdis à la semelle et réciproquement, de sorte que la semelle doit être dimensionnée de façon à supporter la totalité de ces efforts, et doit avoir une épaisseur adéquate souvent égale à plusieurs centimètres : une telle épaisseur pose en outre des problèmes sérieux d'assemblage des tôles bout à bout, par exemple par soudage.

Au contraire, selon l'invention, les efforts transmis par le tronçon de hourdis au tronçon de semelle sont ceux générés au niveau de ce seul tronçon. Ils sont donc limités et ne nécessitent qu'un nombre limité d'éléments de connexion. De même, l'épaisseur du tronçon de semelle peut être réduite puisque le tronçon de semelle ne supporte que des efforts limités. Enfin, les efforts d'entraînement de la semelle étant entièrement supportés au niveau de l'élément de structure allongée correspondant, deux éléments de structure allongée et adjacents peuvent être mis en oeuvre et reliés l'un à l'autre sans avoir à relier les tronçons de semelle correspondants.

Suivant une version préférée de l'invention, la longueur de chacun des tronçons de semelle est sensiblement inférieure à la longueur correspondante dudit élément de poutre métallique.

Suivant un second aspect de l'invention, le procédé du type précité, dans lequel on relie les uns aux autres d'une part les tronçons de hourdis, d'autre part les tronçons d'âmes desdits éléments de structure, est caractérisé en ce qu'on laisse les tronçons de semelle séparés les uns des autres, et en ce qu'on utilise pour relier les uns aux autres les tronçons de hourdis des moyens de liaison prédéterminés adaptés à transmettre d'un élément de structure à un élément de structure adjacent l'ensemble des efforts longitudinaux générés à l'intérieur de la structure allongée au cours de son utilisation.

On économise ainsi le temps et le coût nécessaires pour le soudage des tronçons de semelles. Ceci est particulièrement intéressant lorsque l'on cherche à limiter au maximum la durée d'un chantier de construction.

En outre, les efforts longitudinaux étant transmis d'un élément de structure à un élément de structure adjacent au niveau des hourdis, il devient ainsi possible d'effectuer l'opération de liaison des tronçons d'âme, par exemple par soudage, indépendamment de l'opération de réalisation et de liaison des hourdis, ce qui permet un autre gain de temps important: on peut ainsi effectuer le soudage des âmes d'un élément de structure après avoir réalisé les hourdis de cet élément et les avoirs reliés aux hourdis de l'élément précédent, donc en temps masque pendant la préparation et la réalisation des hourdis de l'élément de structure suivant.

Suivant un troisième aspect de l'invention, la structure allongée mixte du type precité est caractérisée en ce qu'elle est réalisée par la mise en oeuvre du procédé selon l'invention.

D'autres particularités et avantages de l'invention apparaîtront dans la description détaillée ci-après.

Aux dessins annexés, donnés uniquement à titre d'exemples non limitatifs:
- la figure 1 est une vue en perspective avec arrachement d'un élément de structure mixte de section transversale du type en caisson conforme à un mode de réalisation de l'invention;
- la figure 2 est une vue en élévation partiellement en coupe de l'élément de structure de la figure 1, montrant un élément de poutre métallique et les deux tronçons de hourdis correspondants;
- la figure 3 est une vue agrandie d'un détail de la figure 2;
- la figure 4 est une vue en coupe suivant IV-IV à la figure 3, représentant un mode d'assemblage de deux tronçons d'âmes;
- la figure 5 est une vue semblable à la figure 4 représentant une variante du mode d'assemblage de deux tronçons d'âmes;
- les figures 6 et 7 sont deux vues schématiques illustrant deux phases de la mise en place d'un nouvel élément de poutre métallique conforme à l'invention;
- la figure 8 est une vue agrandie du détail A à la figure 7;
- la figure 9 est une vue agrandie du détail B à la figure 7;
- la figure 10 est un schéma en élévation illustrant les moyens de liaison entre des éléments de structure mixte adjacents.

Dans le mode de réalisation représenté à la figure 1, on a représenté deux éléments accolés 1, 2, d'une structure allongée mixte de section transversale du type en caisson: ces éléments sont des éléments d'une poutre de pont routier ou ferroviaire.

On sait qu'une telle poutre, qui peut être réalisée par assemblage d'éléments successifs tels que les éléments de structure mixte 1 et 2, comporte un hourdis supérieur et un hourdis inférieur en béton reliés l'un à l'autre sur toute leur longueur par au moins deux poutres métalliques continues. Chacune des poutres métalliques est constituée par une àme continue fixée le long de ses bords longitudinaux respectivement à des moyens formant semelle supérieure et à des moyens formant semelle inférieure. Chaque semelle comporte des éléments de connexion adaptés à être noyés dans le béton pour relier la semelle au béton du hourdis correspondant.

Chaque élément de structure 1, 2, comporte ainsi un tronçon de hourdis supérieur 3 et un tronçon de hourdis inférieur 4, tous deux en béton, reliés en direction longitudinale par deux éléments de poutre métallique 5, 6.

L'élément de poutre métallique 5, situé à gauche de la figure, comporte un tronçon d'âme 7, qui est une tôle plane, fixé le long de ses bords longitudinaux respectivement à un tronçon de semelle supérieure 8 et à un tronçon de semelle inférieure 9.

L'élément de poutre métallique 6, situé à droite de la figure, comporte un tronçon d'âme 10 qui est une tôle plissée, et deux tronçons de semelles supérieure et inférieure qui sont par exemple identiques aux tronçons de semelle 8 et 9 de l'élément de poutre métallique 6, mais peuvent bien entendu être différents de ceux-ci. Cette tôle plissée est par exemple du type décrit dans le EP-A-0 283 383 au nom de la titulaire.

De façon classique, le tronçon de hourdis supérieur 3 déborde largement latéralement en 3a au-delà des éléments de poutre métallique 5, 6 pour constituer l'assise de la chaussée ou de la voie ferrée portée par le pont correspondant.

Dans la demi-vue de gauche, le béton du hourdis supérieur 3 a été coulé et est représenté.

Dans la demi-vue de droite, le béton de ce hourdis supérieur n'a pas encore été coulé, et on a schématisé en 11 le coffrage préparé pour recevoir ce béton de part et d'autre du tronçon de semelle supérieure 8 correspondant.

Suivant l'invention, chaque tronçon de semelle 8, 9 de l'élément de poutre métallique 1, 2, comporte sur sa surface extérieure 8a, 9a, opposée à l'âme 7, 10 des éléments de connexion 12, 13, dont le nombre, les dimensions et les positions sont prédéterminés de façon telle que lesdits éléments de connexion 12, 13, sont capable de supporter les efforts d'entraînement dudit tronçon de semelle 8, 9, par le béton au cours des déformations prévues pour la poutre de pont une fois que celle-ci sera réalisée et en service (ou en cours d'essais de résistance).

On a représenté sur le tronçon de semelle supérieure 8 de l'élément 1 des éléments de connexion 12 qui sont des tronçons de cornières soudés sur la surface extérieure 8a de cette semelle 8 le long des bords d'une aile de la cornière.

On a représenté sur la semelle 8 de l'élément 2 des éléments de connexion 13 qui sont des goujons à tête soudés par leur extrémité opposée à la tête sur la surface extérieure 8a de la semelle 8.

Ces éléments de connexion 12, 13 sont connus en eux-mêmes et n'ont pas besoin d'être décrits en détail ici: ils peuvent être associés les uns aux autres et à tout autre type d'éléments de connexion connus sur le même tronçon de semelle 8.

Les mêmes éléments de connexion 12, 13 sont fixés, par exemple par soudage, sur la face extérieure de chaque tronçon de semelle inférieure 9.

Dans le mode de réalisation représenté aux figures 2 à 5, la longueur de chacun des tronçons de semelle 8, 9 est sensiblement inférieure à la longueur correspondante de l'élément de poutre métallique 1, 2, qui peut être représentée par la longueur du tronçon de hourdis en béton 3, 4, adjacent.

En effet, il est commode de prévoir que les extrémités 14, 15 en regard de deux tronçons d'âmes 7, 10, à relier l'un à l'autre se recouvrent l'une l'autre pour permettre une soudure à clins comme représenté aux figures 2 à 4, un cordon de soudure 16 étant réalisé le long de chaque bord de chaque âme.

Une autre solution schématisée à la figure 5 consiste à souder une cornière 17 le long de chaque extrémité d'âme 14, 15 et à réunir les ailes contiguës de deux cornières 17 par un nombre adéquat de boulons 18.

Dans la réalisation des figures 2 et 3, le tronçon de semelle supérieure 8 ne recouvre pas la face en regard du hourdis en béton 3 correspondant jusqu'à l'extrémité dudit hourdis. L'extrémité correspondante 14, 15 de l'âme 10 va au contraire au-delà de l'extrémité du hourdis 3 pour recouvrir l'extrémité 15, 14 du tronçon d'âme adjacente. Pour faciliter l'exécution des éléments de poutre de pont et la liaison des âmes de deux éléments adjacents, par exemple par soudage de chaque côté de l'âme, l'extrémité 14, 15 de l'âme peut être reliée à la semelle 8, 9 par une échancrure concave 19 qui laisse libre l'extrémité de la semelle 8, 9.

Tout ce qui précède s'applique aussi bien aux tronçons de semelle inférieure 9 qu'aux tronçons de semelle supérieure 8 et aux tronçons d'âme plissée 10 qu aux tronçons d'âme plane 7.

Les éléments de poutre de pont 1, 2 sont couramment précontraints par des câbles tendus tant dans la direction longitudinale que dans la direction transversale de la poutre de pont (non représentés). Toutefois la présente invention s'applique également à des poutres ou structures non précontraintes.

De même, les éléments de poutre de pont peuvent être, ou bien préfabriqués et assemblés l'un à l'autre de manière connue, ou bien assemblés et réalisés sur place, le béton des tronçons de hourdis 3, 4 étant coulé sur place, et ceci aussi bien au sol ou sur un support qu'en encorbellement, en porte-à-faux.

De façon connue, dans le procédé pour construire une structure allongée mixte de section transversale du type en caisson par éléments de structure successifs assemblés l'un à la suite de l'autre, on relie les uns aux autres d'une part les tronçons de hourdis, d'autre part les tronçons d'âmes desdits éléments de structure.

Suivant l'invention, le procédé de mise en oeuvre de l'élément de poutre métallique décrit ci-dessus pour construire une telle structure allongée mixte est caractérisé en ce qu'on laisse les tronçons de semelle 8, 9 séparés les uns des autres, et en ce qu'on utilise pour relier les uns aux autres les tronçons de hourdis 3, 4 des moyens de liaison prédéterminés adaptés à transmettre d'un élément de structure à un élément de structure adjacent l'ensemble des efforts longitudinaux générés à l'intérieur de la structure allongée au cours de son utilisation.

Ces moyens de liaison sont des éléments connus quelconques: ils peuvent être des éléments passifs tels que des ronds à béton à surface lisse ou à haute adhérence, ou tous autres éléments connus pour cette fonction.

Ces moyens de liaison peuvent également être des moyens actifs tels que des câbles tendus de précontrainte du béton, qui peuvent être aussi bien, et de façon connue, insérés dans des tubes noyés dans le béton et/ou disposés à l'extérieur des massifs en béton.

On peut également utiliser à la fois des moyens de liaison passifs et des moyens de liaison actifs.

On a ainsi schématisé à la figure 10 l'extrémité d'une structure mixte en encorbellement constituée de trois éléments de structure numérotés (N-2), (N-1) et (N). L'élément (N) est fixé à l'élément (N-1) par des câbles de précontrainte tendus schématisés en 35. De même, l'élément (N-1) est fixé à l'élément (N-2) par des câbles de précontrainte tendus schématisés en 36.

Des moyens de liaison passifs 37, 38 sont également installés respectivement entre l'élément (N) et l'élément (N-1) et entre ce dernier et l'élément (N-2).

Tous les efforts longitudinaux étant transmis aux tronçons de hourdis 3, 4, il est inutile de souder ou relier l'un à l'autre les tronçons de semelle 8, 9. Il est également possible de décaler dans le temps les opérations de soudage ou assemblage des tronçons d'âme 7, 10 des opérations de réalisation et d'assemblage des tronçons de hourdis en béton correspondants.

Ainsi, pour la construction d'une structure par assemblage l'un à la suite de l'autre d'éléments de structure mixte préfabriqués, on relie d'abord les tronçons de hourdis supérieur et inférieur d'un élément (N) aux tronçons de hourdis supérieur 3 et inférieur 4 de l'élément précédent (N-1), puis on relie les tronçons d'âmes 7, 10 de l'élément (N), à ceux de l'élément (N-1).

De même, pour la construction d'une structure par éléments de structure successifs en encorbellement assemblés et construits sur place, on procède comme suit:
- on coule le béton des hourdis inférieur 4 et supérieur 3 d'un élément (N):
- on relie les hourdis inférieur 4 et supérieur 3 de l'élément (N) respectivement aux hourdis correspondants de l'élément (N-1);
- on peut commencer à relier les tronçons d'âmes 10 de l'élément (N) à ceux de l'élément (N-1);
- on met en place le coffrage et le ferraillage du hourdis inférieur de l'élément (N+1);
- on met en place les tronçons d'âmes de l'élément (N+1);
- on met en place le coffrage et le ferraillage du hourdis supérieur de l'élément (N+1);
- on finit de relier les tronçons d'âmes de l'élément (N) à ceux de l'élément (N-1);
- on coule le béton des hourdis inférieur et supérieur de l'élément (N+1 );
- on relie les ourdis inférieur et supérieur de l'élément (N+1) respectivement aux hourdis correspondants de l'élément (N).

Ce procédé est illustré par les figures 6 à 9 qui concernent une poutre de pont construite par éléments de structure successifs (N-1), (N),(N+1) réalisés sur place en encorbellement, c'est-à-dire en porte-à-faux, au moyen d'un portique d'un type connu quelconque mobile et prenant appui sur les parties déjà construites, et qu'il est inutile de décrire ici.

La situation représentée à la figure 6 est la suivante. Les tronçons de hourdis supérieur 3 et inférieur 4 de l'élément de structure (N) ont été coulés, ont fait prise et sont reliés à ceux de l'élément (N-1). Les tronçons d'âme 10 de l'élément (N) sont en cours de soudage sur les tronçons d'âme 10 de l'élément (N-1). Les travaux de préparation de l'élément (N+1) sont commencés.

Le coffrage latéral 20, le coffrage transversal 21 et le coffrage 22 du fond du tronçon de hourdis inférieur de l'élément (N+1) sont en place et sont supportés par l'ossature 23 portée par le portique précité (non représenté). Les armatures 24 de ce tronçon de hourdis sont également en place et sont reliées aux ronds à béton 25 laissés en attente et en saillie par rapport au tronçon de hourdis inférieur 4 de l'élément (N). Une poutrelle d'appui 26 dont une extrémité est noyée dans le hourdis de l'élément N fait également saillie au milieu des armatures 24.

On approche au moyen d'un engin de levage (non representé) et d'élingues 27 l'élément de poutre métallique 6 de l'élément de structure (N+1). Le tronçon d'âme 10 est dans cet exemple une tôle plissée reliée aux tronçons de semelle supérieure 8 et inférieure 9. Ces derniers portent sur leur face extérieure des éléments de connexion 28 d'un type quelconque.

Des ronds en attente 29 font également saillie du tronçon de hourdis supérieur 3 de l'élément (N).

A la figure 7, l'élément de poutre métallique 6 de l'élément de structure (N+1) est en place.

Comme on le voit à la figure 9, un second élément de poutrelle 30 repose sur la poutrelle 26 pour le réglage de la position du tronçon de semelle inférieure 9. A l'autre extrémité de ce tronçon 9 un vérin 31 permet de régler le niveau de celle-ci.

Comme on le voit à la figure 8, un système de réglage avec une tige filetée 32 permet le réglage de la partie supérieure de l'élément de poutre métallique.

Une fois cet élément réglé en position, il suffit de mettre en place les éléments de coffrage et les armatures nécessaires pour le tronçon de hourdis supérieur.

On attendra la fin du soudage des tronçons d'âmes 10 de l'élément (N) sur ceux de l'élément (N-1) avant de couler le béton des tronçons de hourdis 3, 4 de l'élément (N+1).

Dans le cas où les éléments de la structure allongée mixte sont adaptés à être reliés l'un à l'autre au moyen de câbles de précontrainte, on prévoit des câbles de précontrainte reliant respectivement les hourdis supérieur et inférieur de l'élément de structure (N) à ceux de l'élément de structure (N-1) et on met ces câbles de précontrainte en tension avant de commencer à relier les tronçons d'âmes de l'élément (N) à ceux de l'élément (N-1), tout en commençant la préparation de l'élément (N+1).

On a ainsi décrit un élément de poutre métallique et un procédé de mise en oeuvre de cet élément qui permettent de réaliser une structure allongée mixte de section transversale du type en caisson dans d'excellentes conditions de coût et de durée du chantier de construction.

On peut en particulier réaliser ainsi une structure allongée mixte précontrainte avec âmes en tôle plissée, en réalisant et en assemblant sur place les uns aux autres des éléments de structure en encorbellement. Une telle structure mixte présente ainsi tous les avantages décrits dans le EP-A-0 283 383, tout en présentant tous les avantages d'une réalisation en encorbellement, avec la possibilité de réaliser toutes les opérations d'assemblage des âmes d'un élément, par exemple par soudage, en temps masque pendant les opérations de préparation des parties en béton de l'élément suivant.

Bien entendu, l'invention n'est pas limitée aux modes de réalisation que l'on vient de décrire, et on peut apporter à ceux-ci de nombreux changements et modifications sans sortir du domaine de l'invention, défini par les revendications annexées.

## Revendications

1. Elément de structure (1, 2) pour réaliser, par éléments de structure (1, 2) successifs, une structure allongée mixte de section transversale du type en caisson comportant un hourdis supérieur et un hourdis inférieur en béton reliés l'un à l'autre sur toute leur longueur par au moins deux poutres métalliques, caractérisé en ce que l'élément de structure comporte au moins deux éléments de poutre métalliques (5, 6), un tronçon de hourdis supérieur (3) et un tronçon de hourdis inférieur (4), en ce que chaque élément de poutre métallique (5, 6) comporte un tronçon d'âme (7, 10) fixé le long de ses bords longitudinaux respectivement à un tronçon de semelle supérieure (8) et à un tronçon de semelle inférieure (9), les tronçons de semelles supérieure (8) et inférieure (9) étant fixés respectivement au tronçon de hourdis supérieur (3) et au tronçon de hourdis inférieur (4), et en ce que chaque tronçon de semelle (8, 9) dudit élément de poutre métallique (5, 6) comporte sur sa surface extérieure (8a, 9a) opposée au tronçon d'âme (7, 10) des éléments de connexion (12, 13, 28) adaptés à être noyés dans du béton et reliant les tronçons de semelles au béton du hourdis correspondant, le nombre, les dimensions et les positions desdits éléments de connexion d'un tronçon de semelle (8, 9) étant prédéterminés de façon telle que lesdits éléments sont capables de supporter les efforts d'entraînement dudit tronçon de semelle (8, 9) par le béton du tronçon de hourdis correspondant (3, 4) du même élément de structure (1, 2) au cours des déformations prévues pour ladite structure.

2. Elément de structure selon la revendication 1, caractérisé en ce que les éléments de connexion (12, 13, 28) comprennent des tronçons de cornières (12) soudés sur la surface extérieure (8a, 9a) de chaque semelle (8, 9).

3. Elément de structure selon la revendication 1 ou 2, caractérisé en ce que les éléments de connexion (12, 13, 28) comprennent des goujons à tête (13) soudés par leur extrémité opposée à la tête sur la surface extérieure (8a, 9a) de chaque semelle (8, 9).

4. Elément de structure selon l'une des revendications 1 à 3, caractérisé en ce que le tronçon d'âme (7) est une tôle plane.

5. Elément de structure selon l'une des revendications 1 à 3, caractérisé en ce que le tronçon d'âme (10) est une tôle plissée.

6. Elément de structure selon l'une des revendications 1 à 5, caractérisé en ce que la longueur de chacun des tronçons de semelle (8, 9) est sensiblement inférieure à la longueur correspondante dudit élément de poutre métallique (5, 6).

7. Procédé pour la mise en oeuvre de l'élément de structure (1, 2) selon l'une des revendications 1 à 6 afin de construire une structure allongée mixte de section transversale du type en caisson par éléments de structure successifs (1, 2) assemblés l'un à la suite de l'autre, dans lequel on relie les uns aux autres d'une part les tronçons de hourdis (3, 4), d'autre part les tronçons d'âme (7, 10) desdits éléments de structure (1, 2), caractérisé en ce qu'on laisse les tronçons de semelle (8, 9) séparés les uns des autres, et en ce qu'on utilise pour relier les uns aux autres les tronçons de hourdis (3, 4) des moyens de liaison (35, 36, 37, 38) prédéterminés adaptés à transmettre d'un élément de structure (1, 2) à un élément de structure (1, 2) adjacent l'ensemble des efforts longitudinaux générés à l'intérieur de la structure allongée au cours de son utilisation.

8. Procédé selon la revendication 7, pour la construction d'une structure par assemblage l'un à la suite de l'autre d'éléments de structure mixte préfabriqués, caractérisé en ce qu'on relie d'abord les tronçons de hourdis supérieur et inférieur (3, 4) d'un élément (N) aux tronçons de hourdis supérieur et inférieur (3, 4) de l'élément précédent (N-1), puis on relie les tronçons d'âmes (7, 10) de l'élément (N) à ceux de l'élément précédent (N-1).

9. Procédé selon la revendication 7, pour la construction d'une structure par éléments de structure (1, 2) successifs en encorbellement assemblés et construits sur place, caractérisé en ce qu'il comporte les étapes suivantes :
- on coule le béton des hourdis inférieur (4) et supérieur (3) d'un élément (N) ;
- on relie les hourdis inférieur (4) et supérieur (3) de l'élément (N) respectivement aux hourdis correspondants de l'élément précédent (N-1) ;
- on peut commencer à relier les tronçons d'âmes (7, 10) de l'élément (N) à ceux de l'élément précédent (N-1) ;
- on met en place les coffrages (20, 21, 22) et les armatures (24) du hourdis inférieur (4) de l'élément suivant (N+1) ;
- on met en place le coffrage et le ferraillage du hourdis supérieur (3) de l'élément suivant (N+1) ;
- on finit de relier les tronçons d'âmes (7, 10) de l'élément (N) à ceux de l'élément précédent (N-1) ;
- on coule le béton des hourdis inférieur (4) et supérieur (3) de l'élément suivant (N+1) ;
- on relie les hourdis inférieur (4) et supérieur (3) de l'élément suivant (N+1) respectivement aux hourdis (3, 4) correspondants de l'élément (N).

10. Procédé selon l'une des revendications 7 à 9, les éléments (1, 2) de structure allongée mixte étant adaptés à être reliés l'un à l'autre au moyen de câbles de précontrainte, caractérisé en ce que l'on prévoit des câbles de précontrainte reliant respectivement les hourdis supérieur (3) et inférieur (4) de l'élément de structure (N) à ceux de l'élément de structure précédent (N-1), et en ce que l'on met ces câbles de précontrainte en tension avant de commencer à relier les tronçons d'âmes (7, 10) de l'élément (N) à ceux de l'élément précédent (N-1).

11. Structure allongée mixte de section transversale du type en caisson comportant un hourdis supérieur et un hourdis inférieur en béton reliés l'un à l'autre sur toute leur longueur par au moins deux poutres métalliques continues, notamment poutre de pont routier ou ferroviaire, caractérisé en ce qu'elle est réalisée par la mise en oeuvre du procédé selon l'une des revendications 7 à 10.

## Patentansprüche

1. Strukturelement (1, 2) zur Errichtung anhand von aufeinanderfolgenden Strukturelementen (1, 2) einer gemischten, länglichen Struktur mit einen kastenartigen Querschnitt, mit einem oberen Hourdisstein und einem unteren Hourdisstein aus Beton, die über ihre ganze Länge mit mindestens zwei Metallbalken miteinander verbunden sind, dadurch gekennzeichnet, dass das Strukturelement mindestens zwei Metallbalkenelemente (5, 6), einen oberen Hourdissteinabschnitt (3) und einen unteren Hourdissteinabschnitt (4) umfasst, dass jedes Metallbalkenelement (5, 6) einen Stegabschnitt (7, 10) aufweist, der entlang seinen Längskanten jeweils an einem oberen Sohlenabschnitt (8) und einem unteren Sohlenabschnitt (9) befestigt ist, wobei der obere (8) und untere Sohlenabschnitt (9) jeweils am oberen Hourdissteinabschnitt (3) und am unteren Hourdissteinabschnitt (4) befestigt ist, und dass jeder Sohlenabschnitt (8, 9) des besagten Metallbalkenelements (5, 6) an seiner dem Stegabschnitt (7, 10) gegenüberliegenden Aussenfläche (8a, 9a) Anschlusselemente (12, 13, 28) aufweist, die zur Einbettung in Beton geeignet sind und die Sohlenabschnitte mit dem Beton des entsprechenden Hourdissteins verbinden, wobei die Anzahl, die Abmessungen und die Positionen der besagten Anschlusselemente eines Sohlenabschnitts (8, 9) so ausgelegt sind, dass die besagten Elemente die Mitnahmekräfte des besagten Sohlenelements (8, 9) durch den Beton des entsprechenden Hourdissteinabschnitts (3, 4) des gleichen Strukturelements (1, 2) während der für die besagte Struktur vorgesehenen Verformungen ertragen können.

2. Strukturelement nach Anspruch 1, dadurch gekennzeichnet, dass die Anschlusselemente (12, 13, 28) an der Aussenfläche (8a, 9a) jeder Sohle (8, 9) angeschweisste Winkeleisenabschnitte (12) aufweisen.

3. Strukturelement nach Anspruch 1 oder 2, dadurch gekennzeichnet, dass die Anschlusselemente (12, 13, 28) Kopfstifte (13) umfassen, die an ihrem dem Kopf gegenüberliegenden Ende an der Aussenfläche (8a, 9a) jeder Sohle (8, 9) angeschweisst sind.

4. Strukturelement nach einem der Ansprüche 1 bis 3, dadurch gekennzeichnet, dass der Stegabschnitt (7) ein ebenes Blech ist.

5. Strukturelement nach einem der Ansprüche 1 bis 3, dadurch gekennzeichnet, dass der Stegabschnitt (10) ein gefalztes Blech ist.

6. Strukturelement nach einem der Ansprüche 1 bis 5, dadurch gekennzeichnet, dass die Länge der einzelnen Sohlenabschnitte (8, 9) wesentlich kleiner als die entsprechende Länge des besagten Metallbalkenelements (5, 6) ist.

7. Verfahren zum Einsatz des Strukturelements (1, 2) nach einem der Ansprüche 1 bis 6, um eine gemischte, längliche Struktur mit einem kastenförmigen Querschnitt zu errichten, und zwar durch aufeinanderfolgende, nacheinander zusammengesetzte Strukturelemente (1, 2), bei dem man einerseits die Hourdissteinabschnitte (3, 4) und andererseits die Stegabschnitte (7, 10) der besagten Strukturelemente (1, 2) miteinander verbindet, dadurch gekennzeichnet, dass die Sohlenabschnitte (8, 9) voneinander getrennt bleiben, und dass man zur Verbindung der Hourdissteinabschnitte (3, 4) Verbindungsmittel (35, 36, 37, 38) verwendet, die so ausgelegt sind, dass sie von einem Strukturelement (1,2) alle innerhalb der länglichen Struktur während ihrer Verwendung erzeugten Längskräfte auf ein benachbartes Strukturelement (1, 2) übertragen können.

8. Verfahren nach Anspruch 7 zur Errichtung einer Struktur durch aufeinanderfolgendes Zusammensetzen von gemischten, vorgefertigten Strukturelementen, dadurch gekennzeichnet, dass man zunächst den oberen und unteren Hourdissteinabschnitt (3, 4) eines Elements (N) mit dem oberen und unteren Hourdissteinabschnitt (3, 4) des vorherigen Elements (N-1) und dann die Stegabschnitte (7, 10) des Elements (N) mit denjenigen des vorherigen Elements (N-1) verbindet.

9. Verfahren nach Anspruch 7 zur Errichtung einer Struktur anhand von aufeinanderfolgend auskragenden, vorort zusammengesetzten und gebauten Strukturelementen (1, 2), dadurch gekennzeichnet, dass es aus folgenden Etappen besteht:
- man giesst den Beton des unteren (4) und des oberen Hourdissteins (3) eines Elements (N);
- man verbindet den unteren (4) und den oberen Hourdisstein (3) des Elements (N) jeweils mit den entsprechenden Hourdissteinen des vorherigen Elements (N-1);
- man kann beginnen, die Stegabschnitte (7, 10) des Elements (N) mit denjenigen des vorherigen Elements (N-1) zu verbinden;
- man bringt die Verschalungen (20, 21, 22) und die Bewehrungen (24) des unteren Hourdissteins (4) des nächsten Elements (N+1) an;
- man bringt die Verschalung und die Bewehrung des oberen Hourdissteins (3) des nächstens Elements (N+1) an;
- man beendet die Verbindung der Stegabschnitte (7, 10) des Elements (N) mit denjenigen des vorherigen Elements (N-1);
- man giesst den Beton des unteren (4) und oberen Hourdissteins (3) des nächsten Elements (N+1);
- man verbindet den unteren (4) und oberen Hourdisstein (3) des nächsten Elements (N+1) jeweils mit den entsprechenden Hourdissteinen (3, 4) des Elements (N).

10. Verfahren nach einem der Ansprüche 7 bis 9, wobei die länglichen gemischten Strukturelemente (1, 2) geeignet sind, mit Vorspannungskabeln miteinander verbunden zu werden, dadurch gekennzeichnet, dass Vorspannungskabel vorgesehen werden, die jeweils den oberen (3) und unteren Hourdisstein (4) des Strukturelements (N) mit denjenigen des vorherigen Strukturelements (N-1) verbinden, und dass diese Vorspannungskabel gespannt werden, bevor mit der Verbindung der Stegabschnitte (7, 10) des Elements (N) mit denjenigen des vorherigen Elements (N-1) begonnen wird.

11. Gemischte längliche Struktur mit kastenartigem Querschnitt, mit einem oberen Hourdisstein und einem unteren Hourdisstein aus Beton, die über ihre ganze Länge von mindestens zwei kontinuierlichen Metallbalken, insbesondere Strassen- oder Eisenbahnbrückenbalken, miteinander verbunden sind, dadurch gekennzeichnet, dass sie durch die Umsetzung des Verfahrens nach einem der Ansprüche 7 bis 10 errichtet wird.

## Claims

1. A structural element (1, 2) to achieve, by means of successive structural elements (1, 2), a hybrid elongate structure with a box-shaped type cross section including a concrete upper slab and a concrete lower slab connected to each other over their entire length by at least two metal girders, characterised in that the structural element includes at least two metal girder elements (5, 6), an upper slab section (3) and a lower slab section (4), in that each metal girder element (5, 6) includes a web section (7, 10) fixed along its longitudinal edges to a upper flange section (8) and to a lower flange section (9), respectively, the upper (8) and lower (9) flange sections being fixed to the upper slab section (3) and lower slab section (4), respectively, and in that each flange section (8, 9) of said metal girder element (5, 6) includes, on its outer surface (8a, 9a) opposite to the web section (7, 10), connection elements (12, 13, 28) adapted to be imbedded in concrete and connecting the flange sections to the concrete of the corresponding slab, the number, dimensions and positions of said connection elements of a flange section (8, 9) being predetermined such that said elements are capable of withstanding the tensile stresses exerted on said flange section (8, 9) by the concrete of the corresponding slab section (3, 4) of the same structural element (1, 2) in the course of the deformations anticipated for said structure.

2. A structural element according to claim 1, characterised in that the connection elements (12, 13, 28) comprise angle sections (12) welded on the outer surface (8a, 9a) of each flange (8, 9).

3. A structural element according to claim 1 or 2, characterised in that the connection elements (12, 13, 28) comprise head bolts (12) welded at their end opposite to the head on the outer surface (8a, 9a) of each flange (8, 9).

4. A structural element according to one of claims 1 to 3, characterised in that the web section (7) is a flat plate.

5. A structural element according to one of claims 1 to 3, characterised in that the web section (10) is a folded plate.

6. A structural element according to one of claims 1 to 5, characterised in that the length of each of the flange sections (8, 9) is substantially inferior to the corresponding length of said metal girder element (5, 6).

7. A method to implement the structural element (1, 2) according to one of claims 1 to 6 so as to build a hybrid elongate structure with a box-shaped type cross section by means of successive structural elements (1, 2) assembled after the other, wherein the slab sections (3, 4), on the one hand, and the web sections (7, 10), on the other hand, of said structural elements (1, 2) are connected together, characterised in that the flange sections (8, 9) are left separated from one another, and in that the slab sections (3, 4) are linked together using predetermined linkage means (35, 36, 37, 38) adapted to transmit, from one structural element (1, 2) to an adjacent structural element (1, 2), all the longitudinal stresses generated within the elongate structure during its use.

8. A method according to claim 7, to build a structure by assembling prefabricated hybrid structural elements one after the other, characterised in that first the upper and lower slab sections (3, 4) of an element (N) are linked to the upper and lower slab sections (3, 4) of the previous element (N-1), and then the web sections (7, 10) of the element (N) are linked to those of the previous element (N-1).

9. A method according to claim 7, to build a structure by means of successive, cantilevered structural elements (1, 2) assembled and built on-site, characterised in that it includes the following steps:
- pouring the concrete of the lower (4) and upper (3) slabs of an element (N);
- linking the lower (4) and upper (3) slabs, respectively, of the element (N) to the corresponding slabs of the previous element (N-1);
- starting linking the web sections (7, 10) of the element (N) to those of the previous element (N-1);
- installing the formwork (20, 21, 22) and reinforcement (24) of the lower slab (4) of the next element (N+1);
- installing the formwork and armouring of the upper slab (3) of the next element (N+1);
- finishing linking the WEB sections (7, 10) of the element (N) to those of the previous element (N-1);
- pouring the concrete of the lower (4) and upper (3) slabs of the next element (N+1);
- linking the lower (4) and upper (3) slabs of the next element (N+1) to the corresponding slabs (3, 4) of the element (N), respectively.

10. A method according to one of claims 7 to 9, wherein the hybrid elongate structure elements (1, 2) are adapted to be linked to one another by means of pretensioning cables, characterised in that pretensioning cables are provided linking the upper (3) and lower (4) slabs of the structural element (N) to those of the previous structural element (N-1), respectively, and in that these pretensioning cables are tensed before the linking of the web sections (7, 10) of the element (N) to those of the previous element (N-1) is begun.

11. A hybrid elongate structure with a box-shaped type cross section including a concrete upper slab and a concrete lower slab connected to each other over their entire length by at least two continuous metal girders, particularly road or railway bridge girders, characterised in that it is achieved by implementing a method according to one of claims 7 to 10.
